# EUROPÄISCHE PATENTSCHRIFT

(11) **EP 2 123 858 B1**
(45) Veröffentlichungstag und Bekanntmachung des Hinweises auf die Patenterteilung: **02.10.2013**
(21) Anmeldenummer: 09159392.1
(22) Anmeldetag: 05.05.2009
(51) Int. Cl.: E06B 9/174

(54) **Rollladen**
Roller blind
Stores

(30) Priorität: 24.05.2008 DE 202008007039 U
(43) Veröffentlichungstag der Anmeldung: 25.11.2009
(73) Patentinhaber: Reiner Detenhoff GmbH & Co KG, 82284 Grafrath (DE)
(72) Erfinder: Detenhoff, Oliver, 82284, Grafrath (DE); Detenhoff, Reiner, 82229, Hechendorf (DE)
(74) Vertreter: Patentanwaltskanzlei WILHELM & BECK

(56) Entgegenhaltungen:
- DE-A1-102005 061 172
- DE-B- 1 101 458
- DE-U- 1 867 167
- JP-U- 52 073 510

## Beschreibung

Die Erfindung betrifft einen Rollladen mit einer Rollladenwelle, die von einem wärmeisolierenden Isolierkörper umgeben ist. Die Erfindung betrifft weiter einen Isolierkörper zur Verwendung in einem Rollladen.

Der Einbau neuer Rollläden im Zuge einer Altbausanierung ist häufig zeitaufwendig und teuer. Außerdem ist bei einer Altbausanierung oft auch eine aufwendige Sanierung der alten Rollladenkästen erforderlich, da diese in der Regel entscheidende Wärme- und Schallbrücken darstellen. Die Isolierung und Schalldämmung von Rollladenkästen ist verhältnismäßig teuer, da die Rollladenkästen mit in Form und Zuschnitt auf die jeweilige Raumsituation im Rollladenkasten abgestimmtem Isolier- und Dämmungsmaterial ausgefüllt werden müssen.

Um eine vereinfachte Fenster- und Rollladensanierung, insbesondere bei Altbauten, zu erreichen, sind sogenannte VorbauRollläden bekannt, die auf die Fenster von außen aufgesetzt werden. Diese bekannten Rollladenaufsätze sind als Vorbaukästen ausgeführt, die im Allgemeinen außenseitig vor dem oberen Fensterrahmenholm montiert werden. Solche Vorbaurollläden haben den Vorteil, dass keine Einbauarbeiten im alten Rollladenkasten notwendig sind. Der alte Rollladen wird außer Betrieb genommen und verbleibt im alten Rollladenkasten. Das Problem, dass dieser alte Rollladenkasten eine Wärme- und Schallbrücke bildet, bleibt dabei jedoch weiter bestehen und erfordert eine zusätzliche Wärme- und Schalldämmung. Die Fenster-Rollladen-Kombination mit einem Vorbaukasten ist zudem optisch nachteilig. Darüber hinaus wird die Fensterfläche durch den Rollladen-Vorbaukasten wesentlich verkleinert. Außerdem muss in der Regel ein neues Loch zur Gurtdurchführung angelegt werden, was einen zusätzlichen Arbeitsaufwand erfordert. Der zugehörige Gurtkasten wird an der Mauerinnenseite angebracht, was ebenfalls zu einer optischen Beeinträchtigung führt.

Aus dem Stand der Technik sind auch speziell für die Altbausanierung entwickelte Austauschrollläden bekannt. Hierbei wird das alte Fenster mitsamt dem alten Rollladen ausgebaut. Der alte Rollladenkasten verbleibt im Mauerwerk. Ein neuer Rollladenkasten wird mitsamt einer mehrteiligen Isolierschale auf ein neu einzubauendes Fenster gesetzt und mit diesem in die leere Fensteröffnung und den leeren Rollladenkasten eingebaut. Es entsteht somit ein neuer Rollladenkasten innerhalb des bisherigen Rollladenkastens. Der alte Rollladenkasten ist zum neuen Rollladenkasten und zur Außenluft komplett abgeschlossen, wodurch sich eine isolierende Luftschicht ausbildet. Ein Nachteil dieses Systems besteht darin, dass ein Rollladenwechsel nur in Verbindung mit einem gleichzeitigen Austausch des alten Fensters erfolgen kann. Andernfalls ist der Einsatz des Austauschrollladens nicht möglich, da der bekannte Austauschrollladen inklusive der Isolierschale nicht durch die neben dem alten Fenster verbleibende Öffnung des alten Rollladenkastens eingesetzt werden kann, weil diese Öffnung in der Regel nur etwa 12 cm bis 14 cm beträgt.

Ein Rollladen mit den Merkmalen des Obergriffs des Anspruchs 1 und ein Isolierkörper mit den Merkmalen des Obergriffs des Anspruchs 12 ist aus der DE 10 2005 061172 A1 bekannt.

Aufgabe der Erfindung ist es, einen Rollladen mit einer einfach zu montierenden Wärme- und/oder Schalldämmung bereitzustellen.

Diese Aufgabe wird durch einen Rollladen nach Ansprüchen 1, sowie durch einen Isolierkörper nach Anspruch 12 gelöst. Bevorzugte Weiterbildungen sind in den abhängigen Ansprüche angegeben.

Ein weiterer erfindungsgemäßer Rollladen umfasst eine Rollladenwelle, die in einem azimutalen Abschnitt von einem Isolierkörper umgeben ist, wobei die der Rollladenwelle zugewandte Oberfläche des Isolierkörpers keilförmige Einschnitte aufweist, die parallel zur Axialrichtung der Rollladenwelle orientiert sind.

Dadurch schließt der Isolierkörper den alten Rollladenkasten luftdicht vom Außenraum ab und bewirkt eine Wärme- und/oder Schalldämmung. Die einteilige Ausformung des Isolierkörpers ermöglicht eine einfachere und kostengünstige Herstellung, Lagerhaltung und Montage.

Die keilförmigen Einschnitte des Isolierkörpers sind bevorzugt so bemessen, dass die der Rollladenwelle zugewandte Oberfläche des Isolierkörpers eine geschlossene Fläche bildet, wenn der Isolierkörper um die Rollladenwelle gekrümmt ist. Vorteilhafterweise bewirkt die geschlossene Oberfläche des Isolierkörpers eine optimale Wärme- und/oder Schalldämmung und eine kleine Vorspannung im Isolierkörper, die dessen Formstabilität unterstützt.

In den Isolierkörper ist ein parallel zur Axialrichtung der Rollladenwelle orientiertes Rohr integriert. Dieses Rohr sorgt für eine zusätzliche Formstabilisierung des Isolierkörpers.

Zweckmäßig weist der Rollladen ein Rollladenlagerseitenteil zur Lagerung der Rollladenwelle auf, wobei ein Endabschnitt des Rohrs ein Haltemittel aufweist, dass an einem Haltemittelgegenstück des Rollladenlagerseitenteils befestigt werden kann. Dies erleichtert die Montage des Rollladens und erlaubt eine stabile Befestigung des Isolierkörpers.

Bevorzugt ist das Haltemittel als Knopf oder Schraubkopf und das Haltemittelgegenstück als Schlitz ausgeführt. Diese Ausführungsform gestattet niedrige Herstellungskosten und eine einfache Montage des Rollladens.

Gemäß einer bevorzugten Ausführungsform umfasst ein Rollladen ein Rollladenlagerseitenteil mit einer Lagerschale zur Auf-nahme einer Rollladenwelle, wobei Rollladenlagerseitenteil und Lagerschale jeweils zweiteilig ausgebildet sind.

Die zweiteilige Ausbildung des Rollladenlagerseitenteils erlaubt einen schrittweisen Einbau des erfindungsgemäßen Rollladens in einen vorhandenen Rollladenkasten. Dadurch kann der erfindungsgemäße Rollladen auch in Rollladenkästen mit schmaler Rollladenkastenöffnung eingebaut werden, ohne dass ein Austausch des Fensters notwendig ist. Vorteilhafterweise können das vorhandene Gurtloch, der vorhandene Gurtmauerkasten und ein eventuell vorhandener Motor weiterverwendet werden.

In einer bevorzugten Ausführungsform umfasst das Rollladenlagerseitenteil zwei im Wesentlichen halbscheibenförmige Lagerteile mit zwei Lagerhalbschalen. Vorteilhafterweise weisen die beiden im Wesentlichen halbscheibenförmigen Lagerteile eine vergleichbare Größe auf, wodurch die Größe des größten durch die Rollladenkastenöffnung zu führenden Bauteils reduziert wird.

Gemäß einer bevorzugten Ausführungsform weist eine erste Oberfläche des zweiteiligen Rollladenlagerseitenteils versteifende Rippen auf, wobei vom ersten Teil des Rollladenlagerseitenteils zum zweiten Teil des Rollladenlagerseitenteils verlaufende Rippen entlang eines Kontaktbereichs beider Teile des Rollladenlagerseitenteils abwechselnd überstehend und zurückgesetzt ausgebildet sind. Die Rippen bewirken eine Versteifung des zweiteiligen Rollladenlagerseitenteils und vereinfachen das Zusammenfügen der beiden Teile des Rollladenlagerseitenteils.

Vorteilhaft weist auch eine zweite Oberfläche des zweiteiligen Rollladenlagerseitenteils versteifende Rippen auf, wobei die auf erster und zweiter Oberfläche angeordneten Rippen ein Zusammenstecken der beiden Teile des Rollladenlagerseitenteils gestatten. Die auf beiden Seiten des Rollladenlagerseitenteils angeordneten Rippen bewirken ein Verklemmen der beiden Teile des Rollladenlagerseitenteils und sichern sie gegen ein Verkippen.

Gemäß einer bevorzugten Ausführungsform umfasst der Rollladen eine Hochschiebesicherung, die Haltemittel zur Befestigung an Haltemittelgegenstücken des Rollladenlagerseitenteil aufweist, wobei die Hochschiebesicherung an einer Mehrzahl von Positionen des Rollladenlagerseitenteils befestigt werden kann. Die an unterschiedliche Positionen montierbare Hochschiebesicherung ermöglicht eine Adaption an Rollladenlamellen unterschiedlicher Höhe.

In einer bevorzugten Ausführungsform umfassen die Haltemittel und Haltemittelgegenstücke Stifte und Sacklöcher. Dies erlaubt eine besonders einfache Montage der Hochschiebesicherung.

Bevorzugt umfasst die Hochschiebesicherung einen im Wesentlichen keilförmigen Körper. Beim Versuch, den Rollladen von außen hochzuschieben, verhackt dadurch die oberste Lamelle unter dem keilförmigen Körper der Hochschiebesicherung und verhindert ein Öffnen des Rollladens.

Ein erfindungsgemäßer Isolierkörper eignet sich zur Verwendung in einem Rollladen. Der Isolierkörper kann um einen azimutalen Abschnitt einer Rollladenwelle des Rollladens gelegt werden. Die der Rollladenwelle zugewandte Oberfläche des Isolierkörpers weist keilförmige Einschnitte auf, die parallel zur Axialrichtung der Rollladenwelle orientiert sind.

Der Isolierkörper schließt den alten Rollladenkasten luftdicht vom Außenraum ab und bewirkt eine Wärme- und/oder Schalldämmung. Die einteilige Ausformung des Isolierkörpers ermöglicht eine einfachere und kostengünstige Herstellung, Lagerhaltung und Montage.

Die Erfindung wird nun anhand der beigefügten Zeichnungen beispielhaft erläutert. Es zeigen:
Figur 1 eine Explosionsdarstellung eines Rollladenlagerseitenteils;
Figur 2 ein Rollladenlagerseitenteil mit einer an einer oberen Position montierten Hochschiebesicherung;
Figur 3 ein Rollladenlagerseitenteil mit einer an einer unteren Position montierten Hochschiebesicherung;
Figur 4 ein Rollladenlagerseitenteil mit einem halb montierten Isolierkörper;
Figur 5 eine weitere Ansicht eines Rollladenlagerseitenteils mit einem halb montierten Isolierkörper; und
Figur 6 ein Rollladenlagerseitenteil mit einem vollständig montierten Isolierkörper.

Figur 1 zeigt eine schematische Explosionsdarstellung eines Rollladenlagerseitenteils 100. Das Rollladenlagerseitenteil umfasst eine obere Halbscheibe 110 und eine untere Halbscheibe 150. Weiter zeigt Figur 1 eine Gesamtwelle 170 und eine Hochschiebesicherung 130.

Die obere Halbscheibe 110 weist eine im Wesentlichen halbscheibenförmige Grundform auf. Die obere Halbscheibe 110 hat somit die Form eines Winkelsegments von 180° einer flachen Scheibe. Die untere Halbscheibe 150 weist eine ebenfalls im wesentlichen halbscheibenförmige Grundform auf. Die obere Halbscheibe 110 und die untere Halbscheibe 150 können zu einer vollständigen Scheibe zusammengesetzt werden und bilden dann das Rollladenlagerseitenteil 100.

Das Zentrum der oberen Halbscheibe 110 wird durch eine obere Lagerhalbschale 119 gebildet. Das Zentrum der unteren Halbscheibe 150 wird durch eine untere Lagerhalbschale 159 gebildet. Die obere Lagerhalbschale 119 und die untere Lagerhalbschale 159 bilden zusammengesetzt eine Lagerschale zur Aufnahme eines Kugellagers 173 der Gesamtwelle 170.

In einem radial äußeren Bereich der oberen Halbscheibe 110 sind in Umfang- bzw. azimutaler Richtung der oberen Halbscheibe 110 eine erste obere Auflagefläche 111 und eine zweite obere Auflagefläche 112 angeordnet, die sich über einen azimutalen Winkelabschnitt der oberen Halbscheibe 110 erstrecken. Die erste obere Auflagefläche 111 steht senkrecht auf einer ersten Oberfläche der oberen Halbscheibe 110. Die zweite obere Auflagefläche 112 steht senkrecht auf einer zweiten Oberfläche der oberen Halbscheibe 110, die der ersten Oberfläche gegenüberliegt. Die erste obere Auflagefläche 111 und die zweite obere Auflagefläche 112 erstrecken sich somit ringförmig über einen Winkelbereich der oberen Halbscheibe 110 in einem äußeren Bereich der oberen Halbscheibe 110. Der von erster oberer Auflagefläche 111 und zweiter oberer Auflagefläche 112 überstrichene Azimutwinkelbereich kann beispielsweise 100° betragen.

Ein Ende der ersten oberen Auflagefläche 111 und der zweiten oberen Auflagefläche 112 ist bündig an einem Rand der oberen Halbscheibe 110 ausgerichtet. An dieser Stelle gehen die erste obere Auflagefläche 111 und die zweite obere Auflagefläche 112 in einen in Radialrichtung der oberen Halbscheibe 110 verlaufenden Nasensteg 113 über. Der Nasensteg 113 steht somit senkrecht auf der oberen Halbscheibe 110 und senkrecht auf der ersten oberen Auflagefläche 111 und der zweiten oberen Auflagefläche 112.

In radialer Richtung außerhalb der ersten oberen Auflagefläche 111 und der zweiten oberen Auflagefläche 112 bildet die obere Halbscheibe 110 einen oberen Kamm 114. Der obere Kamm 114 weist einen ersten Schlitz 115 und einen zweiten Schlitz 116 auf. Der erste Schlitz 115 ist in der Darstellung der Figur 1 verdeckt, in der Darstellung der Figur 2 jedoch sichtbar. An einem dem Nasensteg 113 gegenüberliegenden azimutalen Ende der oberen Halbscheibe 110 weist der obere Kamm 114 einen oberen Steg 117 auf. Der obere Steg 117 dient zur Verbindung der oberen Halbscheibe 110 mit der unteren Halbscheibe 150.

Die erste und zweite Oberfläche der oberen Halbscheibe 110 sind mit einem Netz stabilisierender Rippen 118 versehen. Die Rippen 118 sind als auf den Oberflächen der oberen Halbscheibe 110 konzentrisch und in Radialrichtung verlaufende Stege ausgebildet und weisen somit die Form eines Spinnennetzes auf. Die Rippen 118 bewirken eine Stabilisierung der oberen Halbscheibe 110. Dadurch kann die obere Halbscheibe 110 aus dünnem Material gefertigt werden, ohne ihre Verwindungssteifigkeit zu verlieren.

Im Kontaktbereich der oberen Halbscheibe 110 zur unteren Halbscheibe 150 sind die konzentrisch verlaufenden Rippen 118 der oberen Halbscheibe 110 abwechselnd hervorstehend und zurückgesetzt ausgebildet. Beispielsweise kann eine erste Rippe der oberen Halbscheibe 110 über das Ende der oberen Halbscheibe 110 hinausragen. In diesem Fall ist die entsprechende auf der gegenüberliegenden Seite der oberen Halbscheibe 110 liegende Rippe gegenüber der Kante der oberen Halbseite 110 zurückgesetzt. Die nächste in Axialrichtung der oberen Halbscheibe 110 weiter außen liegende konzentrisch angeordnete Rippe auf der ersten Oberfläche der oberen Halbscheibe 110 ist dann ebenfalls zurückgesetzt ausgebildet. Eine dritte, in Radialrichtung noch weiter außen liegende, konzentrisch verlaufende Rippe auf der ersten Oberfläche der oberen Halbscheibe 110 ist wiederum überstehend ausgebildet. Die dieser Rippe auf der zweiten Oberfläche der oberen Halbscheibe 110 gegenüberliegende Rippe ist wiederum zurückgesetzt ausgebildet. Es sind auch andere Muster von zurückgesetzt und überstehend ausgebildeten Rippen 118 möglich.

Die untere Halbscheibe 150 weist in einem radial äußeren Bereich, sich über einen azimutalen Winkelabschnitt erstreckend, eine erste untere Auflagefläche 151 und eine zweite untere Auflagefläche 156 auf. Die erste untere Auflagefläche 151 steht senkrecht auf einer ersten Oberfläche der unteren Halbscheibe 150. Die zweite untere Auflagefläche 156 steht senkrecht auf einer zweiten Oberfläche der unteren Halbscheibe 150, die der ersten Oberfläche gegenüberliegt. Die zweite untere Auflagefläche 156 ist in der Darstellung von Figur 1 verdeckt und lediglich in der Darstellung der Figur 5 sichtbar.

In einem radial außerhalb der ersten unteren Auflagefläche 151 und der zweiten unteren Auflagefläche 156 angeordneten Bereich der unteren Halbscheibe 150 bildet die untere Halbscheibe 150 einen unteren Kamm 154. Der untere Kamm weist einen dritten Schlitz 155 auf. In einem Übergangsbereich der unteren Halbscheibe 150 zur oberen Halbscheibe 110 weist der untere Kamm 154 einen unteren Steg 157 auf, der zur Verbindung der unteren Halbscheibe 150 mit der oberen Halbscheibe 110 dient. Der obere Steg 117 an der oberen Halbscheibe 110 und der untere Steg 157 an der unteren Halbscheibe 150 sind an aneinander gegenüberliegenden Oberflächen der oberen Halbscheibe 110 und der unteren Halbscheibe 150 angeordnet. Der obere Steg 117 der oberen Halbscheibe 110 kann am unteren Kamm 154 der unteren Halbscheibe 150 befestigt werden. Der untere Steg 157 der unteren Halbscheibe 150 kann am oberen Kamm 114 der oberen Halbscheibe 110 befestigt werden.

Die untere Halbscheibe 150 umfasst weiter eine als im Wesentlichen rechteckiges, ebenes Blech ausgeführte Anlagefläche 160. Die untere Anlagefläche 160 ist senkrecht an den Außenrand des halbscheibenförmigen Abschnitts der unteren Halbscheibe 150 angesetzt. Der halbscheibenförmige Abschnitt steht senkrecht und mittig auf einer Oberfläche der Anlagefläche 160. Die Außenkontur des halbscheibenförmigen Abschnitts der unteren Halbscheibe 150 ist im Anlagebereich entsprechend gegenüber der Halbscheibenform abgeflacht. Die Anlagefläche 160 ist tangential zum halbscheibenförmigen Abschnitt der unteren Halbscheibe 150 angeordnet.

Am der oberen Halbscheibe 110 zugewandten Ende der Anlagefläche 160 geht die Anlagefläche 160 in einen Haltesteg 153 über, der in radialer Richtung des halbscheibenförmigen Abschnitts der unteren Halbscheibe 150 nach innen orientiert ist. Beim Zusammensetzen der oberen Halbscheibe 110 und der unteren Halbscheibe 150 kann der Nasensteg 113 der oberen Halbscheibe 110 unter den Haltesteg 153 der unteren Halbscheibe 150 geführt werden, woraufhin die obere Halbscheibe 110 und die untere Halbscheibe 150 scharnierartig aufeinander zu bewegt werden können.

Die Anlagefläche 160 weist auf der dem halbscheibenförmigen Abschnitt der unteren Halbscheibe 150 zugewandten Oberfläche eine Mehrzahl von Rinnen 161 auf, die senkrecht zur ersten und zur zweiten Oberfläche des halbscheibenförmigen Abschnitts der unteren Halbscheibe 150 orientiert sind. Der halbscheibenförmige Abschnitt der unteren Halbscheibe 150 weist eine Mehrzahl von Bohrungen 162 auf, die neben den Rinnen 161 der Anlagefläche 160 angeordnet sind.

Etwa parallel zur Anlagefläche 160 ist ein Führungssteg 152 auf beide Oberflächen des unteren Kamms 154 der unteren Halbscheibe 150 aufgesetzt. Im Bereich zwischen der Anlagefläche 160 und dem Führungssteg 152 ist der untere Kamm 154 zu einem Verbindungsfuß 165 verlängert. Der Verbindungsfuß 165 weist im Wesentlichen die Form eines rechteckigen Bleches auf. Im Verbindungsfuß 165 ist eine Bohrung 166 angeordnet.

Die untere Halbscheibe 150 umfasst weiter eine Sitzfläche 163. Die Sitzfläche 163 hat die Form eines im Wesentlichen rechteckigen Bleches. Die Sitzfläche 163 ist senkrecht an den unteren Kamm 154 angesetzt und schließt sich senkrecht an den Führungssteg 152 an. Somit ist die Sitzfläche 163 auch senkrecht zur Anlagefläche 160 orientiert. Die Sitzfläche 163 weißt ein Langloch 164 auf.

Der halbscheibenförmige Abschnitt der unteren Halbscheibe 150 ist beidseitig mit verstärkenden Rippen 158 versehen, die als konzentrisch und radial verlaufende Stege auf den Oberflächen der unteren Halbscheiben 150 angeordnet sind. Im Übergangsbereich der unteren Halbscheibe 150 zur oberen Halbscheibe 110 sind die Rippen 158 der unteren Halbscheibe 150 wie die Rippen 118 der oberen Halbscheibe 110 abwechselnd hervorstehend und zurückgesetzt ausgebildet. Dort wo eine Rippe der oberen Halbscheibe 110 über den Rand der oberen Halbscheibe 110 hervorsteht, ist eine Rippe der unteren Halbscheibe 150 zurückgesetzt ausgebildet. Dort wo eine Rippe der oberen Halbscheibe 110 zurückgesetzt ausgebildet ist, steht eine Rippe der unteren Halbscheibe 150 über den Rand der unteren Halbscheibe 150 über. Werden die obere Halbscheibe 110 und die untere Halbscheibe 150 zu einem Rollladenlagerseitenteil 100 zusammengesetzt, so bilden die Rippen 118 der oberen Halbscheibe 110 und die Rippen 158 der unteren Halbscheibe 150 ein durchgängiges Netz konzentrisch um die Lagerschale verlaufender und radial von der Lagerschale nach außen verlaufender Stege. Da die Rippen der oberen Halbscheibe 110 und der unteren Halbscheibe 150 abwechselnd hervorstehend und zurückgesetzt ausgebildet sind, sind die obere Halbscheibe 110 und die obere Halbscheibe 150 in zusammengesetztem Zustand gegen ein gegenseitiges Verschieben in Axialrichtung des Rollladenlagerseitenteils 110 gesichert.

Die in Figur 1 gezeigte Gesamtwelle 170 umfasst eine Achse 171. Die Achse 171 kann beispielsweise als Vierkantachse aus einem Vierkantrohr ausgeführt sein.

Auf der Vierkantachse 171 ist eine Rollladenpanzerwelle 172 angeordnet. In Figur 1 ist lediglich ein erster Abschnitt der Rollladenpanzerwelle 172 dargestellt. Auf der Rollladenpanzerwelle 172 wird der aus Lamellen bestehende Rollladenpanzer des Rollladens aufgewickelt.

In Axialrichtung neben der Rollladenpanzerwelle 172 ist ein Kugellager 173 auf der Vierkantachse 171 angeordnet. Das Kugellager 173 ist so bemessen, dass es in der von oberer Lagerhalbschale 119 und unterer Lagerhalbschale 159 gebildeten Lagerschale des Rollladenlagerseitenteils 100 aufgenommen werden kann. Das Kugellager 173 bewirkt, dass die Gesamtwelle 170 um die Längsachse der Vierkantachse 171 drehbar im Rollladenlagerseitenteil 100 gelagert werden kann.

In Axialrichtung neben dem Kugellager 173 ist eine Gurtrolle 174 auf der Vierkantachse 171 angeordnet. Auf der Gurtrolle 174 wird ein Gurt aufgewickelt, der zum Hochziehen und Herunterlassen des Rollladens dient. Die Gurtrolle 174 kann in Axialrichtung mit der Vierkantachse 171 verschoben und an einer gewünschten Position fixiert werden. Alternativ können auch ein Gurtzuggetriebe, eine Kurbel oder ein Motor vorgesehen sein.

Die in Figur 1 dargestellte Hochschiebesicherung 130 umfasst einen Keilkörper 131. Der Keilkörper 131 weist drei Oberflächen mit im Wesentlichen rechteckiger Grundform und zwei einander gegenüber liegende Oberflächen mit im Wesentlichen dreieckiger Grundform auf. Die beiden dreieckigen Oberflächen des Keilkörpers 131 weisen je zwei Zapfen 132 auf, die senkrecht auf den beiden dreieckigen Oberflächen des Keilkörpers 131 angeordnet sind. Zwischen den beiden Zapfen 132 einer dreieckigen Oberfläche des Keilkörpers 131 verläuft eine Durchbohrung 133 von der ersten dreieckigen Oberfläche des Keilkörpers 131 zur zweiten dreieckigen Oberfläche des Keilkörpers 131. Auf einer der rechteckigen Oberflächen des Keilkörpers 131 sind zwei Wulste 135 angeordnet, die von der ersten dreieckigen Oberfläche 131 zur zweiten dreieckigen Oberfläche des Keilkörpers 131 verlaufen. Die Wulste 135 sind auf Höhe der Zapfen 123 angeordnet. Das bedeutet, dass eine gedachte Verbindungslinie von einem ersten Zapfen 132 einer ersten dreieckigen Oberfläche des Keilkörpers 131 zu einem ersten Wulst 135 parallel zu einer zweiten gedachten Verbindungslinie zu einem zweiten auf der ersten dreieckigen Oberfläche des Keilkörpers angeordneten Zapfen 132 zu einem zweiten Wulst 135 orientiert ist.

Die Hochschiebesicherung 130 kann mittels einer Schraube 134 an der unteren Halbscheibe 150 des Rollladenlagerseitenteils 100 befestigt werden. Hierfür können die auf einer der dreieckigen Oberflächen des Keilkörpers 131 angeordneten Zapfen 132 in zwei der Bohrungen 162 der unteren Halbscheibe 150 gesteckt werden. Die auf einer der rechteckigen Oberflächen des Keilkörpers 131 angeordneten Wulste 135 kommen dabei in zwei Rinnen 161 der Anlagefläche 160 der unteren Halbscheibe 150 zu liegen. In montiertem Zustand liegt die mit Wulsten 135 versehene Oberfläche des Keilkörpers 131 somit an der Anlagefläche 160 der unteren Halbscheibe 150 an. Eine der dreieckigen Oberflächen des Keilkörpers 131 liegt am halbscheibenförmigen Abschnitt der unteren Halbscheibe 150 an. Die Schraube 134 wird durch die Durchbohrung 133 des Keilkörpers 131 geführt und in einer der Bohrungen 162 der unteren Halbscheibe 150 verschraubt.

Da die untere Halbscheibe 150 eine Mehrzahl von Rinnen 161 und Bohrungen 162 aufweist, kann die Hochschiebesicherung 131 an unterschiedliche Positionen der unteren Halbscheibe 150 montiert werden. Dies ist schematisch in den Figuren 2 und 3 dargestellt.

Figuren 2 und 3 zeigen schematische Darstellungen des Rollladenlagerseitenteils 100 mit zusammengefügter oberer Halbscheibe 110 und unterer Halbscheibe 150 und eingesetzter Gesamtwelle 170. An der Rollladenpanzerwelle 172, von der lediglich ein Abschnitt dargestellt ist, ist über eine Blattfeder 201 ein Rollladenpanzer befestigt, dessen erste und zweite Lamelle 202, 203 teilweise dargestellt sind. In Wirklichkeit weisen die Lamellen 202, 203 des Rollladenpanzers die gesamte Länge der Rollladenbreite von beispielsweise bis zu 340 cm auf. Die Rollladenpanzerwelle 173 besitzt eine entsprechende Länge. Der Rollladenpanzer kann auch über eine Mehrzahl von Blattfedern 201 mit der Rollladenpanzerwelle 172 verbunden sein. Der Rollladenpanzer ist zwischen der Anlagefläche 160 und dem Führungssteg 152 der unteren Halbscheibe 150 entlanggeführt.

In Figur 2 ist die Hochschiebesicherung 130 an einer ersten Position der unteren Halbscheibe 150 montiert, die näher an der Gesamtwelle 170 liegt. In Figur 3 ist die Hochschiebesicherung 130 an einer zweiten Position der unteren Halbscheibe 150 montiert, die einen größeren Abstand zur Gesamtwelle 170 aufweist. Der Keilkörper 131 der Hochschiebesicherung 130 ist so orientiert, dass die erste Lamelle 202 des Rollladenpanzers unter dem Rollkörper 131 verhakt, wenn versucht wird, den Rollladenpanzer von außen nach oben zu schieben. Wird dagegen die Gesamtwelle 170 um ihre Achse gedreht, so zieht die Blattfeder 201 die oberste Lamelle 202 des Rollladenpanzers am Keilkörper 131 der Hochschiebesicherung 130 vorbei, sodass der Rollladenpanzer auf der Rollladenpanzerwelle 172 aufgewickelt werden kann. Beim Herablassen des Rollladenpanzers gleitet dieser wegen der Keilform des Keilkörpers 131 an der Hochschiebesicherung 130 vorbei. Die erste Lamelle 202 kann auch mit einem zusätzlichen Verhakerelement ausgestattet sein, das ein sicheres Verhaken der obersten Lamelle 202 am Keilkörper 131 unterstützt, wenn der Rollladenpanzer von außen nach oben geschoben wird.

Figur 4 zeigt einen Schnitt durch einen Rollladenkasten 300, der oberhalb eines Fensters angeordnet ist. Der wohnraumseitige Rollladenkastendeckel 301 wurde in der Darstellung der Figur 4 vom Rollladenkasten 300 abgenommen. Ebenfalls zeigt Figur 4 einen Schnitt durch einen oberen Fensterstock 310 und einen oberen Fensterflügel 311 mit darin eingefasster Fensterscheibe 312.

Weiter ist in Figur 4 ein Schnitt durch einen einteiligen Isolierkörper 210 dargestellt. Der Isolierkörper 210 besteht aus einer im Wesentlichen rechteckigen Matte aus Isoliermaterial, beispielsweise aus hochwärmedämmendem Isoliergießschaum. Eine Oberfläche des Isolierkörpers 210 weist eine Mehrzahl von keilförmigen Einschnitten 214 auf, die parallel zu zwei einander gegenüberliegenden Außenkanten des Isolierkörpers 210 verlaufen. Die Einschnitte 214 des Isolierkörpers 210 gestatten es, den Isolierkörper 210 zu einem Zylindermantelausschnitt zu krümmen. Durch die Krümmung des Isolierkörpers 210 werden die keilförmigen Einschnitte 214 geschlossen, sodass die innere Oberfläche des durch den Isolierkörper 210 gebildeten Zylindermantels eine geschlossene Fläche bildet. Außerdem kann durch die Krümmung des Isolierkörpers 210 eine Vorspannung und dadurch eine erhöhte Verwindungssteifigkeit des Isolierkörpers 210 bewirkt werden.

Weiterhin sind in den Isolierkörper 210 ein erstes Rohr 211, ein zweites Rohr 212 und ein drittes Rohr 213 eingearbeitet, beispielsweise eingegossen. Die ersten, zweiten und dritten Rohre 211, 212, 213 sind parallel zu den Einschnitten 214 Orientiert. Die Rohre 211, 212, 213 weisen an beiden Enden jeweils Haltemittel 215 auf. Die Haltemittel 215 können beispielsweise als Knöpfe oder als Schraubköpfe ausgeführt sein. Sie sind in Figur 5 dargestellt.

Im Folgenden wird der Einbau des erfindungsgemäßen Rollladens in den bestehenden Rollladenkasten 300 erläutert.

In einem ersten Schritt wird der alte im Rollladenkasten 300 vorhandene Rollladen samt Lagern und Seitenteilen entfernt. Die alten Rollladenführungsschienen auf der Außenseite des Fensters werden durch neue Rollladenschienen ersetzt. Das bereits vorhandene Fenster kann mitsamt dem Fensterstock 310 in der Fensteröffnung verbleiben.

Anschließend werden die unteren Halbscheiben 150 des linken und des rechten Rollladenlagerseitenteils 100 in den alten Rollladenkasten eingeführt. Das oben anhand der Figuren 1 bis 3 beschriebene Rollladenlagerseitenteil 100 ist symmetrisch bezüglich einer Spiegelung an einer durch obere Halbscheibe 110 und untere Halbscheibe 150 verlaufenden Ebene. Daher kann das Rollladenlagerseitenteil 100 sowohl als linkes, als auch als rechtes Rollladenlagerseitenteil verwendet werden.

Jede untere Halbscheibe 150 wird so in den Rollladenkasten 300 eingesetzt, dass der Verbindungsfuß 165 der unteren Halbscheibe 150 in die im vorigen Schritt ersetzte Rollladenschiene eingreift. Durch die Bohrung 166 kann der Verbindungsfuß 165 mit der Rollladenschiene verschraubt werden.

Die Sitzfläche 163 der unteren Halbscheibe 150 sitzt auf dem Fensterstock 310 und kann durch das Langloch 164 mit diesem verschraubt werden. Die Anlagefläche 160 der unteren Halbscheibe 150 liegt an der zur Außenseite des Hauses weisenden Wand des Rollladenkastens 300 an. Zwischen der Wand des Rollladenkastens 300 und der Anlagefläche 160 der unteren Halbscheibe 150 kann ein Dämm- und/oder Haftmaterial vorgesehen sein. Alsdann sind die Rollladenlagerseitenteile 100 richtig im Rollladenkasten 300 positioniert.

Im nächsten Schritt wird der neue Rollladenpanzer von der Seite des Rollladenkastens 300 aus in die Rollladenführungsschienen eingeschoben. Daraufhin wird die Gesamtwelle 170 in die unteren Lagerhalbschalen 159 der beiden unteren Halbscheiben 150 eingesetzt. Auf der Vierkantachse 171 der Gesamtwelle 170 sind bereits die Rollladenpanzerwelle 172 und zwei Kugellager 173 angeordnet. Die beiden Kugellager 173 kommen in den beiden unteren Lagerhalbschalen 159 zu liegen. Anschließend wird die Gurtrolle 174 in den Rollladenkasten 300 eingeführt und auf ein Ende der Vierkantachse 171 aufgesteckt. Die Gurtrolle 174 kann axial mit der Vierkantachse 171 an die Position eines bereits im Mauerwerk oder im Rollladenkasten 300 vorhandenen Gurtdurchlasses verschoben und dort arretiert werden. Anschließend wird ein Gurt durch den Gurtdurchlass geführt und mit der Gurtrolle 174 verbunden.

Im folgenden Schritt wird der Rollladenpanzer über Blattfedern 201 mit der zwischen den beiden Kugellagern 173 angeordneten Rollladenpanzerwelle 172 verbunden.

Zu diesem Zeitpunkt ist die Position der obersten Lamelle 202 des Rollladenpanzers im herabgelassenen Zustand des Rollladenpanzers festgelegt. Daher kann nun die Montage der Hochschiebesicherung 130 erfolgen. Die Hochschiebesicherung 130 wird unmittelbar oberhalb der obersten Lamelle 202 des Rollladenpanzers mit der unteren Halbscheibe 150 eines der Rollladenlagerseitenteile 100 verbunden. Bevorzugterweise werden beide Rollladenlagerseitenteile 100 mit Hochschiebesicherungen 130 versehen.

Da die Hochschiebesicherung 130 an unterschiedlichen Positionen der unteren Halbscheibe 150 montiert werden kann, kann die Hochschiebesicherung 130 an unterschiedliche Lamellenbreiten und unterschiedliche Fensterhöhen angepasst werden. Da die Hochschiebesicherung 130 stets unmittelbar über der obersten Lamelle 202 angebracht wird, kann der Rollladenpanzer von außen um nicht einmal eine Lamellenbreite nach oben geschoben werden.

In diesem Zustand kann die Funktion des Rollladens und der Hochschiebesicherung 130 bereits überprüft werden.

Im nächsten Schritt werden die oberen Halbscheiben 110 der neuen Rollladenlagerseitenteile 100 auf die unteren Halbscheiben 150 der Rollladenlagerseitenteile 100 aufgesetzt. Dazu wird der Nasensteg 113 der oberen Halbscheibe 110 unter den Haltesteg 153 der unteren Halbscheibe 150 eingehängt und die obere Halbscheibe 110 derart auf die untere Halbscheibe 150 gesetzt, dass die obere Lagerhalbschale 119 das Kugellager 173 der Gesamtwelle 170 aufnimmt. Der obere Steg 117 der oberen Halbscheibe 110 wird mit der unteren Halbscheibe 150 verbunden. Der untere Steg 157 der unteren Halbscheibe wird mit der oberen Halbscheibe 110 verbunden. Sodann ist das Rollladenlagerseitenteil 100 vollständig zusammengesetzt.

Anschließend wird der Isolierkörper 210 über die Rollladenlagerseitenteile 100 gesetzt. Der Isolierkörper 210 wird zunächst über die oberen Halbscheiben 110 der beiden Rollladenlagerseitenteile 100 gestülpt. Dabei kommt der Isolierkörper 210 auf der ersten oberen Auflagefläche 111 der rechten oberen Halbscheibe und auf der zweiten oberen Auflagefläche 112 der linken oberen Halbscheibe zu liegen. Die Haltemittel 215 des ersten Rohrs 211 des Isolierkörpers 210 werden in die ersten Schlitze 115 der beiden oberen Halbscheiben 110 eingehängt. Die Haltemittel 215 des zweiten Rohrs 212 des Isolierkörpers 210 werden in die zweiten Schlitze 116 der beiden oberen Halbscheiben 110 eingehängt. Dies ist in Figur 5 sichtbar.

Wie in Figur 6 dargestellt ist, wird der Isolierkörper 210 anschließend weiter nach unten um die beiden unteren Halbscheiben 150 gebogen. Dabei kommt der Isolierkörper 210 an der ersten unteren Auflagefläche 151 der rechten unteren Halbscheibe und der zweiten unteren Auflagefläche 156 der linken unteren Halbscheibe zu liegen. Die Haltemittel 215 des dritten Rohrs 213 des Isolierkörpers 210 werden in die dritten Schlitze 155 der unteren Halbscheiben 150 eingeclipst.

In Figur 6 ist erkennbar, dass der Isolierkörper 210 die Rollladenpanzerwelle 172 zylindermantelförmig umgibt. Ein erstes Ende des Isolierkörpers 210 liegt an den Haltestegen 153 der beiden unteren Halbscheiben 150 an. Ein zweites Ende des Isolierkörpers 210 liegt an den Führungsstegen 152 der beiden unteren Halbscheiben 150 an. Dadurch ist der die Rollladenpanzerwelle 172 umgebende Raum innerhalb des Isolierkörpers 210 vollständig vom Raum außerhalb des Isolierkörpers 210 getrennt. Kalte Außenluft dringt lediglich in den Raum innerhalb des Isolierkörpers 210 ein. Die außerhalb des Isolierkörpers 210 im Rollladenkasten 300 befindliche Luft kann als isolierendes Luftpolster dienen.

Nun ist der neue Rollladen samt Isolierung 210 und Hochschiebesicherung 130 fertig montiert. Zum Wiederverschließen des Rollladenkastens 300 kann der alte Rollladenkastendeckel 301 weiter verwendet werden. Bei Bedarf kann der alte Rollladendeckel 301 mit einer zusätzlichen Isolierauflage versehen werden.

## Patentansprüche

1. Rollladen mit einer Rollladenwelle (170), wobei die Rollladenwelle (170) in einem azimutalen Abschnitt von einem Isolierkörper (210) umgeben ist wobei der Isolierkörper (210) Einschnitte (214) aufweist, die parallel zur Axialrichtung der Rollladenwelle (170) orientiert sind,
**gekennzeichnet durch**
zwei Rollladenlagerseitenteilen (100) mit jeweils einer Lagerschale zur Aufnahme der Rollladenwelle (170), wobei der Isolierkörper (210) um die Rollladenwelle (170) gekrümmt ist, wobei die beiden längsseitigen Enden des Isolierkörpers (210) jeweils an an den Rollladenlagerseitenteilen (100) angeordneten Stegen (152, 153) anliegen, wobei die Einschnitte (214) keilförmig in der der Rollladenwelle (170) zugewandte Oberfläche ausgeführt und so bemessen sind, dass die der Rollladenwelle (170) zugewandte Oberfläche des Isolierkörpers (210) eine geschlossene Fläche bildet, wenn der Isolierkörper (210) um die Rollladenwelle (170) gekrümmt ist.

2. Rollladen nach Anspruch 1, **dadurch gekennzeichnet, dass** in den Isolierkörper (210) ein parallel zur Axialrichtung der Rollladenwelle (170) orientiertes Rohr (211) integriert ist.

3. Rollladen nach Anspruch 2, **dadurch gekennzeichnet**, d ein Endabschnitt des Rohrs (211) ein Haltemittel (215) aufweist, das an einem Haltemittelgegenstück (115) des Rollladenlagerseitenteils (100) befestigt werden kann.

4. Rollladen nach Anspruch 3, **dadurch gekennzeichnet, dass** das Haltemittel (215) als Knopf oder Schraubkopf und das Haltemittelgegenstück (115) als Schlitz ausgeführt sind.

5. Rollladen nach einem der Ansprüche 1 bis 4, **dadurch gekennzeichnet, dass** die Rollladenlagerseitenteil (100) und die Lagerschalen jeweils zweiteilig ausgebildet sind.

6. Rollladen nach Anspruch 5, **dadurch gekennzeichnet, dass** das Rollladenlagerseitenteil (100) zwei im Wesentlichen halbscheibenförmige Lagerteile (110, 150) mit zwei Lagerhalbschalen (119, 159) umfasst.

7. Rollladen nach Anspruch 5 oder 6, **dadurch gekennzeichnet, dass** eine erste Oberfläche des zweiteiligen Rollladenlagerseitenteils (100) mit versteifenden Rippen (118, 158) versehen ist, wobei vom ersten Teil (110) des Rollladenlagerseitenteils (100) zum zweiten Teil (150) des Rollladenlagerseitenteils (100) verlaufende Rippen (118, 158) entlang eines Kontaktbereichs beider Teile (110, 150) des Rollladenlagerseitenteils (100) abwechselnd überstehend und zurückgesetzt ausgebildet sind.

8. Rollladen nach Anspruch 7, **dadurch gekennzeichnet, dass** auch eine zweite Oberfläche des zweiteiligen Rollladenlagerseitenteils (100) mit versteifenden Rippen (118, 158) versehen ist, wobei die auf erster und zweiter Oberfläche angeordneten Rippen (118, 158) ein Zusammenstecken der beiden Teile (110, 150) des Rollladenlagerseitenteils (100) gestatten.

9. Rollladen nach einem der Ansprüche 5 bis 8, **dadurch gekennzeichnet, dass** eine Hochschiebesicherung (130) Haltemittel (132, 133, 135) zur Befestigung an Haltemittelgegenstücken (161, 162) des Rollladenlagerseitenteil (100) aufweist, wobei die Hochschiebesicherung (130) an einer Mehrzahl von Positionen des Rollladenlagerseitenteils befestigt werden kann.

10. Rollladen nach Anspruch 9, **dadurch gekennzeichnet, dass** die Haltemittel (132, 133, 135) und Haltemittelgegenstücke (161, 162) Stifte und Sacklöcher umfassen.

11. Rollladen nach Anspruch 9 oder 10, **dadurch gekennzeichnet, dass** die Hochschiebesicherung (130) einen im Wesentlichen keilförmigen Körper (131) umfasst.

12. Isolierkörper (210) zur Verwendung in einem Rollladen, wobei der Isolierkörper (210) um einen azimutalen Abschnitt einer Rollladenwelle (170) des Rollladens gelegt werden kann und Einschnitte (214) aufweist, die parallel zur Axialrichtung der Rollladenwelle (170) orientiert sind,
**dadurch gekennzeichnet, dass**
die Einschnitte (214) keilförmig in der der Rollladenwelle (170) zugewandte Oberfläche ausgeführt und so bemessen sind, dass die der Rollladenwelle (170) zugewandte Oberfläche des Isolierkörpers (210) eine geschlossene Fläche bildet, wenn der Isolierkörper (210) um die Rollladenwelle (170) gekrümmt ist.

## Claims

1. Roller shutter having a roller-shutter shaft (170), wherein the roller-shutter shaft (170), in an azimuthal portion, is enclosed by an insulating body (210), wherein the insulating body (210) has incisions (214) which are oriented parallel to the axial direction of the roller-shutter shaft (170),
**characterized by**
two roller-shutter-bearing side parts (100) each with a bearing shell for accommodating the roller-shutter shaft (170), wherein the insulating body (210) is curved around the roller-shutter shaft (170), wherein the two longitudinal ends of the insulating body (210) each butt against crosspieces (152, 153) arranged on the roller-shutter-bearing side parts (100), wherein the incisions (214) are configured in a wedge-like manner in the surface directed towards the roller-shutter shaft (170) and are dimensioned such that that surface of the insulating body (210) which is directed towards the roller-shutter shaft (170) forms a closed surface when the insulating body (210) is curved around the roller-shutter shaft (170).

2. Roller shutter according to Claim 1, **characterized in that** a tube (211) oriented parallel to the axial direction of the roller-shutter shaft (170) is integrated in the insulating body (210).

3. Roller shutter according to Claim 2, **characterized in that** an end portion of the tube (211) has a retaining means (215) which can be fastened on a retaining-means counterpart (115) of the roller-shutter-bearing side part (100).

4. Roller shutter according to Claim 3, **characterized in that** the retaining means (215) is configured as a button or screw head and the retaining-means counterpart (115) is configured as a slot.

5. Roller shutter according to one of Claims 1 to 4, **characterized in that** the roller-shutter-bearing side parts (100) and the bearing shells are each designed in two parts.

6. Roller shutter according to Claim 5, **characterized in that** the roller-shutter-bearing side part (100) comprises two essentially half-disc-shaped bearing parts (110, 150) with two bearing half-shells (119, 159).

7. Roller shutter according to Claim 5 or 6, **characterized in that** a first surface of the two-part roller-shutter-bearing side part (100) is provided with stiffening ribs (118, 158), wherein ribs (118, 158) running from the first part (110) of the roller-shutter-bearing side part (100) to the second part (150) of the roller-shutter-bearing side part (100), along a contact region between the two parts (110, 150) of the roller-shutter-bearing side part (100), are formed in a state in which they are alternately projecting and set back.

8. Roller shutter according to Claim 7, **characterized in that** a second surface of the two-part roller-shutter-bearing side part (100) is also provided with stiffening ribs (118, 158), wherein the ribs (118, 158), which are arranged on first and second surfaces, allow the two parts (110, 150) of the roller-shutter-bearing side part (100) to be plugged together.

9. Roller shutter according to one of Claims 5 to 8, **characterized in that** an anti-lift device (130) has retaining means (132, 133, 135) for fastening on retaining-means counterparts (161, 162) of the roller-shutter-bearing side part (100), wherein the anti-lift device (130) can be fastened at a number of positions of the roller-shutter-bearing side part.

10. Roller shutter according to Claim 9, **characterized in that** the retaining means (132, 133, 135) and retaining-means counterparts (161, 162) comprise pins and blind holes.

11. Roller shutter according to Claim 9 or 10, **characterized in that** the anti-lift device (130) comprises an essentially wedge-shaped body (131).

12. Insulating body (210) for use in a roller shutter, wherein the insulating body (210) can be positioned around an azimuthal portion of a roller-shutter shaft (170) of the roller shutter and has incisions (214) which are oriented parallel to the axial direction of the roller-shutter shaft (170), **characterized in that** the incisions (214) are configured in a wedge-shaped manner in the surface directed towards the roller-shutter shaft (170) and are dimensioned such that that surface of the insulating body (210) which is directed towards the roller-shutter shaft (170) forms a closed surface when the insulating body (210) is curved around the roller-shutter shaft (170).

## Revendications

1. Volet roulant comprenant un arbre de volet roulant (170), l'arbre de volet roulant (170) étant entouré par un corps isolant (210) dans une section azimutale, le corps isolant (210) comprenant des entailles (214) qui sont orientées parallèlement à la direction axiale de l'arbre de volet roulant (170),
**caractérisé par**
deux parties latérales de palier de volet roulant (100) comprenant chacune une coque de palier pour recevoir l'arbre de volet roulant (170), le corps isolant (210) étant courbé autour de l'arbre de volet roulant (170), les deux extrémités du côté longitudinal du corps isolant (210) s'appuyant respectivement contre des barrettes (152, 153) disposées sur les parties latérales de palier de volet roulant (100), les entailles (214) étant réalisées de manière cunéiforme dans la surface tournée vers l'arbre de volet roulant (170) et étant dimensionnées de telle sorte que la surface du corps isolant (210) tournée vers l'arbre de volet roulant (170) forme une surface fermée lorsque le corps isolant (210) est courbé autour de l'arbre de volet roulant (170).

2. Volet roulant selon la revendication 1, **caractérisé en ce qu'**un tube (211) orienté parallèlement à la direction axiale de l'arbre de volet roulant (170) est intégré dans le corps isolant (210).

3. Volet roulant selon la revendication 2, **caractérisé en ce qu'**une section d'extrémité du tube (211) comprend un moyen de retenue (215) qui peut être fixé à une pièce conjuguée de moyen de retenue (115) de la partie latérale de palier de volet roulant (100).

4. Volet roulant selon la revendication 3, **caractérisé en ce que** le moyen de retenue (215) est réalisé sous forme de bouton ou de tête de vis et la pièce conjuguée de moyen de retenue (115) est réalisée sous forme de fente.

5. Volet roulant selon l'une quelconque des revendications 1 à 4, **caractérisé en ce que** la partie latérale de palier de volet roulant (100) et les coques de palier sont respectivement réalisées en deux parties.

6. Volet roulant selon la revendication 5, **caractérisé en ce que** la partie latérale de palier de volet roulant (100) comporte deux parties de palier (110, 150) essentiellement en forme de demi-disques comprenant deux demi-coques de palier (119, 159).

7. Volet roulant selon la revendication 5 ou 6, **caractérisé en ce qu'**une première surface de la partie latérale de palier de volet roulant (100) en deux parties est pourvue de nervures de rigidification (118, 158), les nervures (118, 158) s'étendant à partir de la première partie (110) de la partie latérale de palier de volet roulant (100) vers la deuxième partie (150) de la partie latérale de palier de volet roulant (100) étant réalisées de manière à faire saillie et à être en retrait en alternance le long d'une région de contact des deux parties (110, 150) de la partie latérale de palier de volet roulant (100).

8. Volet roulant selon la revendication 7, **caractérisé en ce qu'**une deuxième surface de la partie latérale de palier de volet roulant (100) en deux parties est également pourvue de nervures de rigidification (118, 158), les nervures (118, 158) disposées sur la première et la deuxième surface permettant un enfichage des deux parties (110, 150) de la partie latérale de palier de volet roulant (100).

9. Volet roulant selon l'une quelconque des revendications 5 à 8, **caractérisé en ce qu'**un système de blocage anti-relevage (130) comprend des moyens de retenue (132, 133, 135) en vue de la fixation à des pièces conjuguées de moyen de retenue (161, 162) de la partie latérale de palier de volet roulant (100), le système de blocage anti-relevage (130) pouvant être fixé en une pluralité de positions de la partie latérale de palier de volet roulant.

10. Volet roulant selon la revendication 9, **caractérisé en ce que** les moyens de retenue (132, 133, 135) et les pièces conjuguées de moyen de retenue (161, 162) comportent des goupilles et des trous borgnes.

11. Volet roulant selon la revendication 9 ou 10, **caractérisé en ce que** le système de blocage anti-relevage (130) comporte un corps (131) essentiellement cunéiforme.

12. Corps isolant (210) destiné à être utilisé dans un volet roulant, le corps isolant (210) pouvant être placé autour d'une section azimutale d'un arbre de
volet roulant (170) du volet roulant et comprenant des entailles (214) qui sont orientées parallèlement à la direction axiale de l'arbre de volet roulant (170),
**caractérisé en ce que**
les entailles (214) sont réalisées de manière cunéiforme dans la surface tournée vers l'arbre de volet roulant (170) et sont dimensionnées de telle sorte que la surface du corps isolant (210) tournée vers l'arbre de volet roulant (170) forme une surface fermée lorsque le corps isolant (210) est courbé autour de l'arbre de volet roulant (170).
